# EUROPÄISCHE PATENTSCHRIFT

(11) **EP 0 129 820 B1**
(45) Veröffentlichungstag und Bekanntmachung des Hinweises auf die Patenterteilung: **09.11.1988**
(21) Anmeldenummer: 84106961.0
(22) Anmeldetag: 18.06.1984
(51) Int. Cl.: H01R 17/12

(54) **Koppelelement zum Anschluss einer Signalübertragungseinrichtung an eine koaxiale Hauptleitung**
Coupling element for the connection of a signal transmission device to a main coaxial line
Elément de couplage pour le raccordement d'un appareil de transmission de signaux à une ligne principale coaxiale

(30) Priorität: 27.06.1983 DE 3323143
(43) Veröffentlichungstag der Anmeldung: 02.01.1985
(73) Patentinhaber: SIEMENS AKTIENGESELLSCHAFT, 80333 München (DE)
(72) Erfinder: Hammer, Gerhard, Dipl.-Ing., D-6729 Neupotz (DE)

(56) Entgegenhaltungen:
- US-A- 2 507 915
- US-A- 3 728 666

## Beschreibung

Die Erfindung bezieht sich auf ein Koppelelement zum Anschluß einer Signalübertragungseinrichtung an eine koaxiale Hauptleitung mit einem im Verlauf der Hauptleitung auf ihr befestigten Anschlußteil, mit dem eine zur Signalübertragung geeignete Verbindung herstellbar ist.

Eine Ankopplung von Signalübertragungseinrichtungen an eine Hauptleitung in Form eines Koaxialkabels ist in der Nachrichten- und Datentechnik häufig notwendig, wobei die Hauptleitungen in der Regel fest installiert sind und eine vollständige Unterbrechung der Hauptleitung zum Anschluß von besonderen Abzweigungspunkten oft zu Störungen bei der Signalübertragung führt. Insbesondere bei Bussystemen (lokale Netzwerke), z. B. in der Prozeßdatenverarbeitung, sind eine Vielzahl von Sende- /Empfangseinrichtungen an eine gemeinsame, oft fest installierte Übertragungsleitung (Bus) anzuschließen.

Es ist bereits ein Koppelelement bekannt (Design Guide to AMP-Coaxial Taps, AMP Incorporated Harrisburg, DP 5525, Rev A, 1982, Seiten 1 bis 9), bei dem ein oder mehrere Kontaktierungsstifte durch den Isoliermantel, den Außenleiter und das Dielektrikum des Koaxialkabels gedrückt werden. Dieser oder diese Kontaktierungsstifte stellen die Verbindung zwischen dem Innenleiter des Koaxialkabels und einem Anschluß der Signalübertragungseinrichtung her; der Außenleiter des Koaxialkabels wird durch Schneid-, Löt- oder Klemmkontakte ebenfalls mit einem Anschluß der Signalübertragungseinrichtung kontaktiert. Die Kontaktsicherheit hängt hierbei von der Sorgfalt bei der Kontaktierung und insbesondere von der Anpreßkraft ab. Es ist notwendig, den Außenleiter und das Dielektrikum der koaxialen Hauptleitung zu durchbohren, wobei die Gefahr von Kurzschlüssen zwischen dem Innen- und dem Außenleiter besteht. Diese Art der Anzapfung der Hauptleitung bildet darüber hinaus eine elektrische Stoßstelle im Kabel, welche zu Reflexionen des zu übertragenden Signals führt. Die Intensität der dadurch verursachten Reflexionen hängt hierbei insbesondere von der Eingangsimpedanz der beispielsweise nachgeschalteten Sende-/Empfangseinrichtung ab. Bei einer Datenübertragung mit hohen Datenraten (z. B. 10 Mbit/s) kann z. B. bereits eine durch diese Anzapfung entstandene parasitäre Kapazität (z, 5 pF) zu unzulässigen Reflexionen führen. Ein ebenfalls möglicher Kurzschluß in der nachgeschalteten Sende-/Empfangseinrichtung macht darüber hinaus durch die Rückwirkung auf die Hauptleitung eine Datenübertragung auf der Hauptleitung (Bus) unmöglich.

Der Erfindung liegt die Aufgabe zugrunde, ein Koppelelement zum Anschluß einer Signalübertragungseinrichtung an eine koaxiale Hauptleitung zu schaffen, bei dem der Einfluß der Koppelelements und der angekoppelten Einrichtungen auf die Hauptleitung möglichst gering gehalten werden.

Zur Lösung dieser Aufgabe sind bei einem Koppelelement der eingangs angegebenen Art ein zylindrisches Segment des Außenleiters der koaxialen Hauptleitung durch zwei in vorgegebenem Abstand voneinander angebrachte Unterbrechungsstellen des Außenleiters gebildet, das Segment durch ein leitendes zylindrisches Element des Anschlußteils elektrisch von ihm isoliert überspannt und mit jeweils einem Ende mit dem Außenleiter der Hauptleitung an jeweils einer Unterbrechungstelle leitend verbunden, wobei zwischen dem Segment und dem Innenleiter der Hauptleitung eine erste Kapazität und zwischen dem Segment und dem zylindrischen Element eine zweite Kapazität gebildet und der eine Leiter des Anschlusses der Signalübertragungseinrichtung am Segment und der andere Leiter am zylindrischen Element über das Anschlußteil anschließbar ist.

Gemäß der Erfindung ist es in vorteilhafter Weise möglich, auf eine besondere Kontaktierung des Innenleiters zu verzichten, indem man diesen gemeinsam mit dem Segment des Außenleiters (oder einem anstelle dessen konzentrisch zum Innenleiter angeordneten leitenden Belag) zu einem Rohrkondensator ausbildet. Die für diese Anordnung notwendige teilweise Entferung des Außenleiters wird durch das als leitende Brücke wirkende zylindrische Element wieder aufgehoben, wobei das als Rohrkondensator ausgebildete Kabelstück vollständig umschlossen wird. Die so möglich gewordene kapazitive Kopplung zwischen der Hauptleitung und der angekoppelten Einrichtung ist für alle Signalübertragungen geeignet. bei denen auf eine Gleichstromkopplung verzichtet werden kann. Sehr gute Ergebnisse werden vor allem beim Anschluß von Empfangseinrichtungen erreicht. Das erfindungsgemäße Koppelelement ist darüber hinaus mechanisch äußerst stabil, da es mit hoher Kontaktsicherheit fest auf dem leitenden Mantel (Außenleiter) der Hauptleitung befestigbar ist und ein mechanischer Zugriff auf den Innenleiter nicht notwendig ist. Hinsichtlich des elektrischen Übertragungsverhaltens ist vorteilhaft, daß die Reflexionen und Rückwirkungen von der angekoppelten Einrichtung äußerst gering gehalten werden können, da die Leiterkonfiguration und das Dielektrikum der Hauptleitung weitgehend erhalten bleiben. Außerdem ist die Kurzschlußgefahr. die bei einer mechanischen Kontaktierung nicht auszuschließen ist, vollständig vermieden. Es ist auch möglich, das Koppelelement als gesondertes Bauteil auszuführen, damit diese Art der Ankopplung auch bei einer Hauptleitung, deren Unterbrechung keine Schwierigkeiten bereitet oder die bereits aufgetrennt ist, vorteilhaft anwendbar ist.

Weitere vorteilhafte Ausgestaltungen der Erfindung sind in den Unteransprüchen angegeben.

Die Erfindung wird anhand der Figuren erläutert, wobei
Figur 1 einen Querschnitt durch eine koaxiale Hauptleitung mit Koppelelement,
Figur 2 ein vereinfachtes mechanisches Schema.
Figur 3 ein elektrisches Ersatzschaltbild und
Figur 4 einen radialen Querschnitt durch das Koppelelement mit Teilen einer elektrischen Ankoppelschaltung zeigt.

Die Darstellung nach der Figur 1 zeigt eine koaxiale Hauptleitung 1 mit einem Innenleiter 2, einem Dielektrikum 3 und einem zylindrischen Außenleiter 4. Die gesamte Hauptleitung 1 ist von einem isolierenden Kunststoffmantel 5 umschlossen. An Unterbrechungstellen 6 und 7 ist der Außenleiter 4 entfernt, so daß sich ein zylindrisches Segment 8 bildet, das vom übrigen Außenleiter 4 elektrisch isoliert ist. Das zylindrische Segment 8 ist vollständig von einem leitenden zylindrischen Element 9 umschlossen, welches durch eine dielektrische Zwischenlage 10 vom Segment 8 isoliert ist und darüber hinaus an Stellen 11 und 12 mit dem Außenleiter 4 elektrisch verbunden ist (z. B. durch Löten oder Klemmen). Die axialen Ausdehnungen der Unterbrechungssteilen 6 und 7 sind mit b bezeichnet, die Ausdehnungen der Überlappungs- bzw. Kontaktierungsstellen zwischen dem zylindrischen Element 9 und dem Außenleiter 4 sind mit a bezeichnet und die gesamte Länge des zylindrischen Elements 9 ist 1. Das zylindrische Element 9 kann beispielsweise aus zwei Halbschalen mit einer axialen Trennfläche zusammengesetzt werden.

Das zylindrische Element 9 weist eine Ausnehmung 13 auf, durch die ein Kontaktierungsstift 14 geführt ist, der über ein Verbindungselement 15 elektrisch leitend mit dem zylindrischen Segment 8 verbunden ist. Der Kontaktierungsstift 14 stellt den Innenleiter einer koaxialen Schraubverbindung dar. zur der eine Schraubfassung 16 gehört, die elektrisch leitend am zylindrischen Element 9 gehalten ist. An diese Schraubfassung 16 mit dem koaxial angeordneten Kontaktierungsstift 14 kann hier eine nicht dargestellte Sende-/Empfangseinrichtung als Signalübertragungseinrichtung mit koaxialem Anschluß angekoppelt werden.

In der Figur 2 sind vereinfacht die leitenden Beläge, die durch das Koppelelement gebildet werden, dargestellt. So bildet der Außenleiter 4 zusammen mit dem zylindrischen Element 9 und das zylindrische Segment 8 einen Rohrkondensator, ebenso wie das zylindrische Segment 8 zusammen mit dem Innenleiter 2. Die kapazitive Auskopplung des Signals auf die angekoppelte Einrichtung erfolgt über die Beläge unter Einschluß des Kontaktierungsstifts 14.

Das elektrische Ersatzschaltbild nach der Figur 3 zeigt eine erste Kapazität Cₒ, die zwischen dem Innenleiter 2 und dem Segment 8 als Rohrkondensator gebildet ist, ferner eine zweite Kapazität Cₗ, die zwischen dem zylindrischen Element 9 und dem Segment 8 als T-Schaltung liegt, sowie den halben Wellenwiderstand Z/2 der Hauptleitung 1 auf der einen Seite und eine parasitäre Kapazität C_{T} mit einem Eingangswiderstand R_{T} der nachgeschalteten Einrichtung auf der anderen Seite der T-Schaltung. In Empfangsrichtung weist diese Schaltung Hochpaß-Charakter und in Senderichtung Bandpaß-Charakter auf. Die Grenzfrequenzen und Dämpfungen hängen von den Abmessungen des Koppelelements, dem Wellenwiderstand Z und den elektrischen Eigenschaften der angekoppelten Signalübertragungseinrichtung (beispielsweise C_{T} und R_{T}) ab.

Beim radialen Querschnitt durch das Koppelelement nach der Figur 4 sind die Lagen der beiden Kapazitäten Cₒ und C, deutlich zu erkennen, außerdem ist hier schematisch eine Schaltung 20 angefügt, die außer der parasitären Kapazität C_{T} mit dem Reihenwiderstand R_{T} auch noch Verstärker 21 und 22 aufweist und somit andeutungsweise eine nachgeschaltete periphere Sende-/Empfangseinrichtung darstellen soll.

Außerdem sind in der Figur 4 der Querschnitt des Innenleiters 2 mit r" der radiale Abstand des Innenleiters von Außenleiter mit rₒ und vom zylindrischen Element 9 mit r, angegeben.

Die Werte der Kapazitäten Cₒ und C, berechnen sich wie folgt : wobei ε₀ die absolute Dielektrizitätskonstante des Vakuums (0,8855. 10.13 F/cm) und εᵣ₀ die Dielektrizitätskonstante des Dielektrikums 3 und εᵣ₁ die Dielektrizitätskonstante der isolierenden Zwischenschicht 10 darstellen.

Das Reflexionsverhalten kann näherungsweise beschrieben werden durch eine Veränderung des Wellenwiderstandes über der Länge 1 ; die daraus beispielsweise bei Rechtecksignalen entstehenden Echoimpulse haben eine Dauer, welche der doppelten Laufzeit über die Ankopplung (ca. 2 x 5 ns/m) entspricht. Die Amplitude dieser Impulse wird bestimmt durch das Verhältnis r₀/r₁. Parasitäre Kapazitäten C_{T} in der peripheren Sende-/Empfangseinrichtung vergrößern zwar den konstanten Anteil der EiniAusgangskoppeldämpfung, wirken sich aber bei dieser Art der Ankopplung nicht negativ auf das Reflexionsverhalten aus. Auch ein Kurzschluß in der peripheren Einrichtung verursacht hier keine zusätzlichen Reflexionen, wodurch die Übertragung auf der Hauptleitung (Bus) nicht beeinträchtigt ist.

Das Prinzip dieser Ankopplung läßt sich auch bei Koaxialkabeln mit einem weiteren Außenschirm verwenden (Triaxial-Kabel). wobei hier lediglich das zylindrische Element 9 mechanisch an die entsprechenden Gegebenheiten dieser Außenleiter angepaßt werden muß.

## Patentansprüche

1. Koppelelement zum Anschluß einer Signalübertragungseinrichtung an eine koaxiale Hauptleitung (1 ) mit
- einem im Verlauf der Hauptleitung (1) auf ihr befestigten Anschlußteil (14, 15, 16), mit dem eine zur Signalübertragung (20) geeignete Verbindung herstellbar ist, dadurch gekennzeichnet, daß
- ein zylindrisches Segment (8) des Außenleiters (4) der koaxialen Hauptleitung (1) durch zwei in vorgegebenem Abstand voneinander angebrachte Unterbrechungsstellen (6, 7) des Außenleiters (4) gebildet wird,
- ein leitendes zylindrisches Element (9) des Anschlußteils (14, 15, 16) das Segment (8) elektrisch von ihm isoliert überspannt und mit jeweils einem Ende mit dem Außenleiter (4) der Hauptleitung (1) an jeweils einer Unterbrechungsstelle (6, 7) leitend verbunden ist, wobei
- zwischen dem Segment (8) und dem Innenleiter (2) der Hauptleitung (1) eine erste Kapazität (Cₒ) und zwischen dem Segment (8) und dem zylindrischen Element (9) eine zweite Kapazität (C,) gebildet ist
- und der eine Leiter des Anschlusses der Signalübertragungseinrichtung am Segment (8) und der andere Leiter am zylindrischen Element (9) über das Anschlußteil (14, 15, 16) anschließbar ist.

2. Koppelelement nach Anspruch 1, dadurch gekennzeichnet, daß
- zum Anschluß einer Einrichtung mit koaxialem Anschluß eine Schraubfassung (16) mit Außengewinde zur Kontaktierung des Außenleiters (4) am zylindrischen Element (9) leitend angebracht ist,
- in dessen Innerem sich koaxial ein Kontaktierungsstift (14) für den Innenleiter des Anschlusses der angekoppelten Einrichtung befindet, der isoliert durch das zylindrische Element (9) hindurchgeführt und an das Segment (8) angeschlossen ist.

3. Koppelelement nach Anspruch 1 oder 2. dadurch gekennzeichnet, daß
- das zylindrische Element (9) auf dem Außenleiter (4) der Hauptleitung (1) aufgelötet ist.

4. Koppelelement nach Anspruch 1 oder 2. dadurch gekennzeichnet, daß
- das zylindrische Element (9) auf dem Außenleiter (4) der Hauptleitung (1) aufgeklemmt ist.

## Claims

1. Coupling element for connecting a signal transmission device to a coaxial main line (1) with
- a connecting piece (14, 15, 16) mounted on said main line, in the path of the main line (1), with which a connection suitable for a signal transmission (20) may be established, characterised in that
- a cylindrical section (8) of the external conductor (4) of the coaxial main line (1) is formed by two break points (6. 7) of the external conductor (4) provided at a predetermined distance from one another,
- a conductive cylindrical element (9) of the connecting piece (14, 15, 16) spans the section (8), electrically insulated from it, and at its ends is conductively connected to the external conductor (4) of the main line (1) near break points (6, 7) respectively,
- there being formed between the section (8) and the internal conductor (2) of the main line (1) a first capacitance (Cₒ) and between the section (8) and the cylindrical element (9) a second capacitance (C1)
- and one conductor of the connection of the signal transmission device being connectible to the section (8) and the other conductor being connectible to the cylindrical element (9) via the connecting piece (14, 15, 16).

2. Coupling element according to claim 1, characterised in that
- in order to connect a device with a coaxial connection, there is fixed in a conductive manner to the cylindrical element (9) a screw fitting (16) with an external thread for contacting the external conductor (4).
― in the interior of and coaxial with said screw fitting there is a contacting pin (14) for the internal conductor of the connection of the coupled device, which pin passes through the cylindrical element (9), insulated therefrom, and is connected to the section (8).

3. Coupling element according to claim 1 or 2, characterised in that
- the cylindrical element (9) is soldered on the external conductor (4) of the main line (1).

4. Coupling element according to claim 1 or 2, characterised in that
- the cylindrical element (9) is clamped on the external conductor (4) of the main line (1).

## Revendications

1. Elément de couplage pour le raccordement d'un dispositif de transmission de signaux à une ligne coaxiale principale (1), comportant
- un organe de raccordement (14, 15, 16), qui est fixé à la ligne principale (1) en un emplacement de l'étendue de cette dernière et avec lequel une liaison convenant pour la transmission (20) de signaux peut être établie, caractérisé par le fait que
- un segment cylindrique (8) du conducteur extérieur (4) de la ligne principale coaxiale (1) est délimité par deux zones d'interruption (6, 7) du conducteur extérieur, disposées à une distance prédéterminée l'une de l'autre.
- un élément cylindrique conducteur (9) de l'organe de raccordement (14, 15, 16) recouvre le segment (8) en étant isolé électriquement par rapport à ce dernier et est relié de façon conductrice, par ses extrémités respectives, au conducteur extérieur (4) de la ligne principale (1), au niveau des zones respectives d'interruption (6. 7), auquel cas
- une première capacité (Cₒ) est formée entre le segment (8) et le conducteur intérieur (2) de la ligne principale (1) et une seconde capacité (C,) est formée entre le segment (8) et l'élément cylindrique (9). et
- un conducteur du raccord du dispositif de transmission de signaux peut être raccordé au segment (8) et l'autre conducteur peut être raccordé à l'élément cylindrique (9) par l'intermédiaire de l'organe de raccordement (14, 15, 16).

2. Elément de couplage suivant la revendication 1, caractérisé par le fait que
- pour le raccordement d'un dispositif comportant un raccord coaxial, une douille à vis (16) munie d'un filetage extérieur permettant l'établissement du contact avec le conducteur extérieur (4) est installée de façon conductrice sur l'élément cylindrique (9),
- à l'intérieur duquel se trouve disposée coaxialement, pour le conducteur intérieur du raccord du dispositif accouplé, une broche de contact (14) qui traverse l'élément cylindrique (9) en étant isolée et est raccordée au segment (8).

3. Elément de couplage suivant la revendication 1 ou 2, caractérisé par le fait que
― l'élément cylindrique (9) est fixé par soudage sur le conducteur extérieur (4) de la ligne principale (1).

4. Elément de couplage suivant la revendication 1 ou 2, caractérisé par le fait que
― l'élément cylindrique (9) est fixé par serrage sur le conducteur extérieur (4) de la ligne principale (1).
